# FASCICULE DE BREVET EUROPEEN

(11) **EP 0 093 671 B1**
(45) Date de publication et mention de la délivrance du brevet: **11.02.1987**
(21) Numéro de dépôt: 83400871.6
(22) Date de dépôt: 29.04.1983
(51) Int. Cl.: G21F 9/34

(54) **Installation de stockage géologique de matières radioactives, notamment sous forme vitrifiée**
Geologische Anlage zur Lagerung von radioaktivem Material, insbesondere in verglaster Form
Geological storage arrangement for radioactive materials, especially in the vitrified form

(30) Priorité: 05.05.1982 FR 8207786
(43) Date de publication de la demande: 09.11.1983
(73) Titulaire: COMMISSARIAT A L'ENERGIE ATOMIQUE, 75015 Paris Cédex 15 (FR)
(72) Inventeur: Courtois, Guy, F-75006 Paris (FR); Jaouen, Claude, F-78280 Guyancourt (FR)
(74) Mandataire: Mongrédien, André

## Description

La présente invention se rapporte d'une façon générale aux techniques de conservation des matières radioactives issues des éléments combustibles usagés après leur déchargement d'un réacteur.

Les matériaux fissiles qui ont séjourné dans un réacteur nucléaire, comme par exemple un réacteur à uranium enrichi refroidi à l'eau légère pressurisée, sont appauvris en U₂₃₅ et corrélativement enrichis en plutonium en même temps qu'il y a création de déchets. Comme ce dernier élément est lui-même fissile et peut être utilisé à son tour notamment dans des réacteurs du type à neutrons rapides, on procède fréquemment sur de tels éléments combustibles usagés à des opérations dites de retraitement qui permettent essentiellement la séparation de l'uranium appauvri en isotope 235 et du plutonium formé ainsi que le conditionnement des déchets sous une forme sûre. Après un processus de retraitement, les produits résiduels non utilisables et qui comportent une part importante de matériaux fortement radioactifs sont alors soumis à des opérations de vitrification.

Pour cette conservation, deux problèmes majeurs sont à prendre en considération. D'une part et bien évidemment les déchets ainsi conditionnés sont très fortement radioactifs et constituent un danger mortel pour tous les organismes vivants dont on doit les séparer par des protections biologiques ; d'autre part, et ceci n'est pas toujours pris en considération avec toute l'attention nécessaire, les réactions de désintégration radioactive dont ils sont le siège, libèrent, de l'énergie sous forme de chaleur. A cette remarque viennent s'ajouter les périodes de décroissance de ces corps radioactifs qui sont parfois très longues et peuvent s'étendre par exemple de 30 à 30000 ans pour les plus courants.

A titre d'illustration de ce qui précède, les tableaux 1 et 2 qui suivent donnent respectivement pour les produits de fission et pour les actinides, les masses et puissances des noyaux radioactifs obtenus à partir du retraitement d'une tonne d'uranium contenu dans des éléments combustibles de réacteur nucléaire à eau légère, dont le retraitement a été effectué trois ans après le déchargement du combustible.

### Produits de fission

### Actinides

Pour illustrer les conséquences des données précédentes, on peut rappeler que les déchets radioactifs ainsi vitrifiés sont stockés couramment en France sous la forme d'une masse cylindrique compacte d'un volume de 220 litres dans un conteneur métallique dont la paroi a une épaisseur de 5 mm, dont le diamètre est de 430 mm et la hauteur de 1 660 mm. De tels conteneurs s'échauffent spontanément à des températures élevées ; pour assurer une bonne conservation avec une limite de sécurité suffisante, il a été décidé de ne pas dépasser 200 °C en surface de conteneur et 450 °C au coeur du verre sur l'axe du conteneur. r.

L'idée la plus simple qui vient tout naturellement à l'esprit pour se débarrasser de ces déchets vitrifiés est celle de l'enfouissement dans le sol à plus ou moins grande profondeur. Des dépôts de déchets à grande profondeur (500 m par exemple) sont envisagés par exemple par le document UKAEA Northern Division Report, ND-R-514(R) Revised, de W. R. Burton and J. R. Griffin, intitulé « A design study of long term storage and underground disposai systems for highly active waste publié en juin 1981 par Risley Nuclear Power Development Establishment Risley Warrington WA 3 6AT.

A la page 51 et sur la fig_{'}. 1c de ce document, il est notamment envisagé une installation de stockage de barres de combustibles irradié comprenant une série de puits verticaux d'accès en profondeur à la zone de stockage proprement dite qui comprend deux plans différents de galeries horizontales, reliés par des puits verticaux de stockage. Le refroidissement de l'installation est assuré en apport d'air frais et en extraction d'air chaud par des puits verticaux d'accès. Malheureusement la théorie et la pratique montrent qu'un tel confinement sans précautions spéciales dans des galeries ou des enceintes souterraines est impossible en raison des températures auxquelles parviendrait la masse ainsi conservée et qui seraient suffisantes pour provoquer des fissuration ou des affaissements de terran sérieux accompagnés de destruction partielle de certain des conteneurs de verre, ce qui pourrait conduire les produits radioactifs extrêmement dangereux à se répandre dans l'environnement.

Pour cette raison, on envisage généralement une conservation de ces déchets vitrifiés en trois périodes successives dans le temps, à savoir respectivement :
1. Un entreposage provisoire ou intérimaire de 4 à 5 ans dans des chambres en béton situées au voisinage de la surface du sol et parcourues par de l'air de refroidissement forcé pour évacuer les calories et limiter la température de l'ensemble à une valeur maximale de l'ordre de 200 °C. Des puits métalliques à petite capacité permettent de loger dans un ensemble de ce genre 3 000 à 4 000 conteneurs de verre fortement actifs.
2. Après cette première période de décroissance radioactive, un stockage intérimaire de longue durée, toujours au voisinage de la surface, à une profondeur de 6 à 50 m dans des salles en béton construites par terrassement et munies 'd'un refroidissement libre ou forcé.
3. Un dépôt définitif dans le sol à grande profondeur de ces mêmes conteneurs de verre lorsque leur état d'activité a suffisamment décru pour que la masse ainsi entreposée de façon définitive dans le sol n'échauffe pas la roche d'accueil au delà de 100 °C à 150 °C selon sa nature. Les installations de dépôt définitif à grande profondeur (de l'ordre de 500 à 1 000 m par exemple) sont alors obturées de façon définitive par des barrières géochimiques à l'aide d'un matériau qui assure à la fois la continuité mécanique du massif géologique et la continuité thermique entre les conteneurs de verre et la roche pour permettre la dissipation de l'énergie résiduelle qui continuera à être émise pendant quelques milliers d'années.

La nécessité de séparer les étapes 2 et 3 précédentes que sont le stockage intérimaire de longue durée et le dépôt définitif dans le sol, conduit à une complication majeure qui est la remontée à la surface et le transport dans un autre site des conteneurs de verre fortement actifs. Cette complication augmente évidemment les risques de contamination et par conséquent le danger lié au problème de l'évacuation desdits déchets radioactifs.

La présente invention a précisément pour objet une installation de stockage de déchets radioactifs dans un site géologique prédéterminé qui permet, grâce à des moyens relativement simples, de réaliser les deux périodes de conservation précédente de façon successive sur un même site.

A cet effet, on effectue par conséquent les deux opérations de stockage intérimaire et de dépôt définitif dans une installation géologique à profondeur suffisante et néanmoins apte à être ventilée par convection naturelle d'air frais provenant de la surface du sol et mis en mouvement uniquement par l'énergie calorifique libérée par les déchets radioactifs enfouis dans le sol. Lorsque, la décroissance radioactive ayant atteint le taux souhaité, il n'y a plus de risques à envisager le stockage définitif in situ, on obture le site complètement et de façon définitive en arrêtant bien entendu la ventilation précédente.

La présente invention a donc pour objet une installation comportant dans le sol :
- une série de puits verticaux d'accès des déchets vers le sous-sol et de ventilation d'air circulant par convection naturelle à travers des galeries reliant la surface du sol au site de stockage situé à grande profondeur ;
- un premier plan supérieur de galeries horizontales parallèles et équidistantes, munies de moyens pour véhiculer les déchets ;
- un deuxième plan inférieur de galeries horizontales parallèles et équidistantes ;
- des puits verticaux affectés au stockage des déchets et s'étendant entre le premier plan supérieur et le deuxième plan inférieur ;
- au moins un des puits verticaux alimentant en air frais depuis la surface du sol, les galeries du deuxième plan et au moins un autre des puits verticaux évacuant l'air chaud depuis lesdites galeries vers la surface du sol, caractérisée en ce que :
- les galeries du deuxième plan inférieur sont inclinées d'un angle et par rapport à la direction commune des galeries du premier plan supérieur ;
- les puits verticaux affectés au stockage des déchets relient selon un réseau géométrique régulier les galeries du premier plan et du deuxième plan, chaque puits débouchant, en partie haute, dans l'axe d'une galerie du premier plan et, en partie basse, dans une niche latérale, reliée à l'une des galeries du deuxième plan, la circulation de l'air de refroidissement ayant lieu sous l'effet du dégagement de chaleur se produisant dans les déchets stockés, en épingle à cheveux selon un trajet ascendant-descendant dans les puits verticaux reliant les deux plans de galeries pendant le stockage intérimaire.

La répartition des déchets radioactifs dans des puits verticaux de stockage qui relient les galeries du premier plan et du deuxième plan permet de résoudre de façon simple et pratique les problèmes essentiels de ce type de stockage. En effet, les puits verticaux d'accès depuis la surface du sol vers l'installation sont utilisés l'un pour descendre les.déchets radioactifs à grande profondeur et les autres pour assurer la ventilation d'air par convection naturelle dans l'installation ; les galeries du premier plan supérieur sont munies de moyens pour véhiculer lesdits déchets tels que par exemple chariots ou locomoteurs montés sur rails. Les galeries du deuxième plan inférieur servent à assurer l'apport en air frais depuis la surface et l'évacuation de l'air chaud qui a circulé dans l'installation ; le fait que ces galeries sont inclinées d'un angle a sur la direction commune des galeries du premier plan permet de disposer les puits verticaux de stockage entre l'axe des galeries du premier plan et des niches latérales, voisines des galeries du deuxième plan, dans lesquelles un support reposant sur la surface du sol assure l'assise et la stabilité des conteneurs de déchets actifs vitrifiés empilés dans lesdits puits verticaux de stockage depuis les galeries supérieures du premier plan. Ces puits verticaux, dans lesquels a lieu le dégagement de chaleur dû au stockage de déchet, sont également parcourus en épingle à cheveux dans le sens ascendant-descendant par le courant d'air de ventilation par convection naturelle. On comprend l'avantage que présente l'inclinaison des directions des galeries des deux plans l'un par rapport à l'autre : s'il est possible en effet de prévoir que les puits verticaux débouchent dans l'axe des galeries du plan supérieur pour le chargement de ces puits, il n'est pas pensable en revanche que ces mêmes puits de stockage débouchent directement dans l'axe des galeries du deuxième plan inférieur, faute de quoi il aurait fallu prévoir un renflement important de chacune de ces galeries au point d'arrivée inférieur de chaque puits de stockage, ce qui en aurait compliqué énormément la réalisation. Selon l'installation conforme à l'invention au contraire, le point d'arrivée au deuxième niveau des puits verticaux de stockage se situe latéralement au voisinage immédiat des galéries du deuxième plan, ce qui permet de les installer dans des niches latérales toutes identiques et conçues sur le même modèle.

Selon l'invention, l'angle a d'inclinaison des galeries du deuxième plan par rapport aux galeries du premier plan est égal, de préférence à l'une des deux valeurs 30° et 45°, le réseau géométrique régulier des puits verticaux de stockage entre les deux plans de galeries étant soit à mailles hexagonales, soit à mailles carrées.

De façon pratique, l'arrivée d'air frais et le départ d'air chaud au niveau des galeries du deuxième plan ont lieu par l'intermédiaire d'une ceinture de deux galeries périphériques, entourant les galeries du deuxième plan, et communiquant avec elles.

Selon une autre caractéristique de la présente invention, les déchets radioactifs sont répartis, à l'intérieur de chaque puits vertical de stockage, dans des tubes occupant la périphérie du puits et parcourus par de l'air frais ascendant, l'air chaud redescendant dans un tube central vide, la base de chaque tube périphérique pouvant comporter un dispositif amortisseur de chute de l'ensemble des tubes reposant sur un support de base en fonte rempli de béton et disposé au centre d'une niche latérale.

Selon une autre caractéristique de l'installation géologique objet de l'invention, les puits verticaux de stockage sont obturés, à leur débouché dans les galeries du premier plan, par une plaque métallique ou bouchon assurant la protection du personnel contre les rayonnements sans empêcher la circulation des véhicules.

Le premier plan supérieur de galeries.peut être .situé selon la nature du terrain entre 300 et 1 000 mètres et la distance verticale qui les sépare du deuxième plan inférieur de galeries peut être de l'ordre de 20 à 40 mètres mais de préférence de 25 à 30 mètres, ce qui permet de superposer dans les tubes précédents 10 à 15 couches de chacune 6 conteneurs vitrifiés d'une hauteur de 1m 85 chacun environ.

De toute façon l'invention sera mieux comprise à la lecture qui suit de la description de plusieurs exemples de mise en œuvre qui seront donnés à titre explicatif et non limitatif et décrits en se référant aux figures 1 à 7 ci-jointes, sur lesquelles :
la figure 1 montre en coupe-élévation l'implantation générale dans le sol d'une installation géologique conforme à la présente invention ;
la figure 2 montre une vue schématique de dessus d'un ensemble de stockage comportant une galerie supérieure et une galerie inférieure permettant de comprendre l'implantation des puits verticaux de stockage entre les deux galeries ;
la figure 3 montre le détail de réalisation d'une niche latérale dans laquelle on voit le support de base des six tubes de logement de conteneurs vitrifiés ;.
la figure 4 est une coupe axiale de la figure 3 qui permet de voir l'implantation des tubes et des conteneurs qu'ils renferment ainsi que le sens de circulation de l'air ;
la figure 5 est une vue en perspective cavalière d'une partie de l'installation montrant les deux plans de galeries supérieur et inférieur et leurs connexions avec les puits verticaux de stockage d'une part et les puits d'accès d'air froid et d'air chaud de l'autre ;
la figure 6 représente une variante possible du circuit de ventilation par convection naturelle de l'air dans l'installation objet de l'invention ;
les figures 7a à 7d montrent les différentes configurations possibles d'inclinaison de la direction des galeries supérieures et inférieures les unes par rapport aux autres en rapport avec les différentes formes de réseau géométrique de puits verticaux qui en résultent.

Sur la figure 1, on voit, creusés en profondeur sous le niveau 1 du sol, les puits d'accès 2a, 2b et 2c ; le premier plan supérieur de galeries horizontales 3 et le deuxième plan inférieur de galeries horizontales 4 que l'on a représenté, pour la commodité du dessin, parallèle au plan de galeries supérieures 3 bien qu'il soit conformément à l'invention, incliné d'un angle a sur ce dernier.

Entre les plans de galeries 3 et 4, s'étendent verticalement les puits verticaux de stockage 5 dans lesquels sont stockés les conteneurs de déchets radioactifs vitrifiés, dont quelques-uns seulement référencés 6 ont été représentés schématiquement sur la figure 1.

Le puits d'accès 2a est utilisé pour descendre au niveau des galeries 3, les fûts tels que 7 à partir d'une machine de chargement 8 située en surface comportant sa propre protection et mobile sur des roues. Au niveau de la galerie 3, une autre machine de transfert 9 reprend les fûts 7 pour les acheminer le long de la galerie 3 et les introduire, comme on le voit dans le puits vertical 5 de gauche après avoir retiré la plaque métallique ou bouchon 10 de ce puits vertical 5. On voit également au fond de chaque puits de stockage vertical 5, le support de base 11 servant d'appui à la colonne de fûts 6 empilés dans chaque puits.

La ventilation par convection naturelle de l'installation de la figure 1, a lieu comme l'indiquent les flèches sur le dessin, c'est-à-dire que le tube 2b sert à l'aspiration depuis la surface du sol 1 d'un air frais qui chemine ensuite dans les galeries 4 et, à partir de là, en épingle à cheveux selon un trajet montant et descendant dans chacun des puits verticaux 5 pour être évacué ensuite sous forme d'air chaud par des conduits axiaux à chaque puits vertical de stockage 5 et remonter à la surface par le puits d'aération 2c. Selon l'invention, c'est l'effet de cheminée qui résulte de la présence dans les puits verticaux 5 de déchets radioactifs dégageant une forte quantité de calories qui permet cette circulation d'air de refroidissement dans l'installation par convection naturelle.

Pour donner une idée approximative des dimensions de l'installation de la figure 1, le premier plan supérieur 3 de galeries est situé à 500 mètres de profondeur et' le deuxième plan 4 de galeries 30 mètres plus bas, c'est-à-dire à 530 mètres de la surface du sol 1.

Sur la figure 2, on a représenté schématiquement une vue en plan des deux niveaux de galeries 3 et 4 de l'installation de la figure 1 précédente. Les galeries du niveau 3 sont représentées en traits pleins et les galeries du niveau 4 en tirets pour éviter toute confusion. On retrouve sur cette figure, les puits d'accès 2a, d'arrivé d'air de refroidissement 2b et d'évacuation d'air chaud 2c. L'emprise totale de l'installation en plan est de 500 x 500 m, c'est-à-dire que chacune des galeries du niveau 3, au nombre total de 17 distantes entre elles de 25 m, a une longueur de 500 m. Dans le mode de réalisation de la figure 2, les galeries 4 du plan inférieur sont inclinées à 45° sur les galeries 3 du plan supérieur et les différentes niches 12 contenant les puits verticaux de stockage 5 sont disposées à la verticale des galeries du premier plan horizontal 3 de façon à permettre le chargement commode des puits 5. Ces puits 5 sont au nombre de 149 sur toute la surface, dont quelques uns seulement sont représentés ; ils ont un diamètre de 3,2 m. Les galeries des niveaux 3 et 4 ont un profil circulaire légèrement aplati vers le bas et un diamètre de 5 m. Les puits d'accès ou d'évacuation 2 ont un diamètre de 8 m. Selon l'invention, deux galeries périphériques 13 et 14 entourent les galeries obliques du niveau inférieur 4 et sont destinées, ainsi qu'on le décrira plus en détail ultérieurement, à faciliter la répartition de l'air de refroidissement provenant de la surface et de l'air chaud à évacuer vers la surface après sa traversée des puits verticaux 5.

Dans le mode de réalisation de la figure 2, les 149 puits de stockage verticaux 5 sont situés au sommet d'un réseau à mailles carrées.

Sur la figure 3, on a représenté le détail d'une des niches 12 servant de support à une colonne de conteneurs radioactifs vitrifiés empilés dans un puits vertical tel que 5. Dans cette niche 12, on voit un support de base 11 en fonte rempli de béton sur lequel viennent s'appuyer six logements 15, 16, 17, 18, 19 et 20, dans le fond desquels se trouvent des tabourets anti-chute non représentés qui servent de support aux conteneurs de déchets vitrifiés qu'on vient y loger les uns au-dessus des autres. Chaque tube tel que 20 est muni d'un conduit 21 d'arrivée d'air froid qui comporte une chicane permettant le passage de cet air en assurant la protection biologique vis-à-vis des produits radioactifs contenus dans le tube 20. Les six tubes de logement des produits stockés 15, 16, 17, 18, 19 et 20 sont donc ainsi parcourus par un débit d'air frais ascendant qui lèche en permanence la périphérie des conteneurs vitrifiés empilés dans chacun des tubes. Un tube central vide 22 est affecté au retour de l'air chaud depuis la partie supérieure du puits vertical 5 vers la conduite de sortie d'air chaud 23 laquelle est reliée à la galerie d'évacuation 14 de la figure 2. Un plancher de séparation 24 représenté sous une forme éclatée pour permettre la vue du support 11, sépare la partie supérieure de la niche où circule l'air froid venant de la surface de la partie inférieure dans laquelle se trouve la conduite d'air chaud 23.

Dans l'exemple décrit, le puits 5 a une hauteur de 30 m et les tubes 15 à 20 contiennent 10 à 15 couches de six conteneurs de déchets radioactifs vitrifiés ayant chacun une hauteur de 1,85 m environ.

Sur la figure 4, on retrouve en coupe axiale selon l'axe du puits 5 de la figure 3, les tubes 17, 22 et 20 munis de leur amortisseur antichute 24. Les flèches montrent le sens de la circulation d'air froid et ascendant dans les tubes périphériques 17 et 20 et d'air chaud et descendant dans le tube central vide 22.

La figure 5 montre en perspective l'un des angles de l'installation des puits verticaux 5 entre les galeries du premier plan supérieur 3 et les galeries du deuxième plan inférieur 4. On retrouve les puits d'évacuation d'air chaud 2c et d'arrivée d'air froid 2b ainsi qu'au deuxième niveau des galeries 4 la ceinture des deux galeries périphériques 13 et 14 servant à la distribution et à la répartition de l'air frais arrivant de la surface (traits pleins) et de l'air chaud évacué vers la surface (tirets). Un certain nombre de niches 12 sont également visibles sur cette figure ainsi que des puits verticaux 5 sous forme éclatée permettant de voir les six tubes de stockage périphérique et le tube de retour d'air chaud central. Dans les canalisations 4 de la galerie du deuxième plan ainsi que dans la canalisation 13, une division en deux compartiments est réalisée par un plateau médian 25 qui sépare la partie supérieure de la canalisation dans laquelle circule librement de l'air frais de la partie inférieure dans laquelle une seconde canalisation 26 sert de conduit véhiculant l'air chaud. Ce plateau 25 correspond au plancher de séparation des niches 12 tel que celui que l'on voit en 24 sur la figure 3.

L'installation ainsi décrite en se référant aux cinq premières figures est adaptée à recevoir les déchets radioactifs correspondant au retraitement d'une usine traitant 1 600 tonnes de combustible par an et ayant fonctionné pendant 30 ans. Elle peut stocker ainsi de façon définitive environ 24 000 fûts de 220 litres chacun de déchets radioactifs vitrifiés sans que la température dépasse la valeur critique de 100 °C sur la roche environnante. A titre de précision, on peut indiquer que la galerie d'évacuation périphérique 14 d'air chaud ne dépasse pas 90 °C en fonctionnement permanent

La figure 6 représente de façon schématique et simplifiée une variante du mode de mise en circulation par convection naturelle de l'air dans une installation de même nature que celle des figures précédentes. On retrouve dans cette installation les puits d'accès 2a, d'entrée d'air frais 2b et d'évacuation d'air chaud 2c en liaison avec les galeries 3 du premier plan et les galeries 4 du deuxième plan inférieur. Comme sur la figure 1, l'inclinaison des galeries d'un étage sur l'autre n'a pas été représentée pour plus de simplicité. La différence de conception avec l'exemple précédent réside ici dans le fait que l'air frais provenant de la surface par la canalisation 2b est injecté directement dans les galeries du niveau 4 et s'élève à sens unique dans tous les puits 5 pour déboucher dans les diverses galeries du premier plan 3 et être évacué globalement par la canalisation 2c à partir du premier plan supérieur 3. Dans cette variante par conséquent, il n'y a plus de circulation naturelle d'air selon un 'trajet en épingle à cheveux dans les puits verticaux de stockage 5.

Les figures 7a, 7b, 7c et 7d montrent plusieurs exemples possibles d'implantation des puits verticaux de stockage 5 dans un réseau régulier. Sur ces différentes figures, on a représenté en traits pleins les galeries du premier plan 3 et, inclinées d'un angle a et en tirets, les galeries du deuxième plan 4 de l'installation. Ces différentes figures ont pour objet de montrer que les configurations possibles de disposition des puits verticaux de stockage 5 sont assez nombreuses et en correspondance avec la valeur de l'angle a d'inclinaison des galeries du plan 3 sur les galeries du plan 4.

Si l'on prend comme paramètres l'entraxe minimal a entre deux galeries du plan 3 et l'entraxe minimum b entre deux puits 5, on doit d'abord garder en mémoire que ces deux paramètres ont des limites qui sont imposées pour l'entraxe a entre galeries par des raisons de solidité mécanique, et, pour l'entraxe b entre puits de stockage 5, par des raisons thermiques puisque l'échauffement de la roche doit être limité à une valeur de l'ordre de 100 °C à 150 °C suivant la nature de celle-ci.

Selon les différentes hypothèses qui peuvent se présenter et notamment les caractéristiques physiques du milieu géologique, trois cas I, Il et III sont à considérer.

1. Dans les cas des figures 7a et 7b on suppose que b >. Deux cas doivent alors être examinés.
1) b ,a a dans ce cas le réseau optimal est un réseau hexagonal de mailles b comme représenté sur la figure 7a l'entraxe entre les galeries 3 étant alors a = b ce qui conduit à une maille hexagonale et à un angle a d'inclinaison des galeries 4 sur les galeries 3 égal à 30°.
2) bV3/2 < a, c'est alors le cas de la figure 7b, et on a intérêt à réaliser un réseau à mailles carrées de côté b, l'angle d'inclinaison des galeries 4 sur les galeries 3 étant de 45°.

Il. Si b = a, c'est le cas des figures 1 à 6, et l'optimum est alors la maille carrée et l'angle d'inclinaison a des galeries des deux plans l'une sur l'autre de 45° avec un côté de la maille égal à a.

III. b < a, c'est le cas des figures 7c et 7d qui correspondent chacune à une réalisation différente, selon que l'on choisit l'inclinaison a pour que l'on ait tgα = b/2a (figure 7c) ou tgα = b/a (figure 7d). Dans le premier cas (figure 7c) la maille des puits de stockage 5 est une maille en forme de parallèlogramme et dans le deuxième cas (figure 7d) c'est une maille rectangulaire.

On a néanmoins intérêt dans le cas où b < a à réaliser un entraxe entre puits supérieurs égal à a, et à réaliser également un réseau à mailles carrées de côté a, l'angle a d'inclinaison étant toujours de 45°, ceci pour simplifier la réalisation et les possibilités de calcul thermique de la configuration.

Les considérations précédentes ne sont données bien entendu qu'à titre illustratif pour montrer que la caractéristique générale de l'invention selon laquelle on réalise une inclinaison a des galeries des premier et deuxième plans les unes sur les autres peut conduire dans la pratique à de nombreux modes d'implantation des puits de stockage 5 sans sortir pour autant du cadre de l'invention. Il résulte néanmoins des considérations précédentes que les valeurs les plus pratiques pour l'angle a sont 30° ou 45° et, pour le réseau géométrique régulier des puits verticaux de stockage, une maille soit hexagonale soit carrée.

Les roches d'accueil dans lesquelles sont creusées les galeries de l'installation objet de l'invention peuvent être de natures très variées ; on citera néanmoins comme particulièrement intéressants les terrains constitués de granit, d'argile, de sel ou de roches volcaniques.

Enfin, lorsqu'au bout d'une période de 100 à 300 ans, on estime que le temps nécessaire au premier stockage intérimaire est terminé, on descend au coeur même de l'installation pour y déposer la barrière géochimique de remplissage définitif en démontant les structures propres à la ventilation et en colmatant les vides entre les sources et la roche ainsi qu'en obturant tous les accès tels que galeries, cheminées, etc. Ce remplissage doit être fait conformément à l'invention à l'aide d'un matériau qui doit :
- assurer la continuité thermique entre les sources radioactives et la roche après fermeture pour permettre à l'énergie résiduelle de continuer à se dissiper régulièrement jusqu'à la cessation définitive de toute activité ;
- rétablir la continuité mécanique du massif rocheux ;
- rétablir une perméabilité de ce même massif, notamment vis-à-vis des eaux d'infiltration, voisine de ce qu'elle était à l'origine ;
- jouer éventuellement le rôle de barrière physico-chimique.

Pour ce remplissage, divers matériaux peuvent être utilisés. A titre d'exemple non limitatif, on peut citer :
- dans le cas de roches en granit, un mélange de granit concassé et d'argile du type « bentonite" ;
- dans le cas de sel ou d'argile, ce sont ces matériaux eux-mêmes qui servent respectivement de remplissage.

## Revendications

1. Installation de stockage de déchets radioactifs dans un site géologique prédéterminé comportant :
- une série de puits verticaux (2) d'accès des déchets vers le sous-sol et de ventilation d'air circulant par convection naturelle à travers des galeries reliant la surface du sol (1) au site de stockage situé à grande profondeur ;
- un premier plan supérieur (3) de galeries horizontales parallèles et équidistantes, munies de moyens pour véhiculer les déchets ;
- un deuxième plan inférieur (4) de galeries horizontales parallèles et équidistantes ;
- des puits verticaux (5) affectés au stockage des déchets et s'étendant entre le premier plan supérieur (3) et le deuxième plan inférieur (4) ;
- au moins un des puits verticaux (2b) alimentant en air frais depuis la surface du sol, les galeries du deuxième plan et au moins un autre des puits verticaux (2c) évacuant l'air chaud depuis lesdites galeries vers la surface du sol, caractérisée en ce que :
- les galeries du deuxième plan inférieur sont inclinées d'un angle a par rapport à la direction commune des galeries du premier plan supérieur (3) ;
- les puits verticaux (5) affectés au stockage des déchets relient selon un réseau géométrique régulier les galeries du premier plan (3) et du deuxième plan (4) chaque puits (5) débouchant, en partie haute, dans l'axe d'une galerie du premier plan et, en partie basse, dans une niche latérale (12), reliée à l'une des galeries du deuxième plan, la circulation de l'air de refroidissement ayant lieu sous l'effet du dégagement de chaleur se produisant dans les déchets stockés, en épingle à cheveux selon un trajet ascendant-descendant dans les puits verticaux reliant les deux plans de galeries pendant le stockage intérimaire.

2. Installation selon la revendication 1, caractérisée en ce que l'angle a d'inclinaison des galeries du deuxième plan par rapport aux galeries du premier plan est égal à l'une des deux valeurs 30° et 45°, le réseau géométrique régulier des puits verticaux de stockage entre les deux plans de galeries étant soit à mailles hexagonales, soit à mailles carrées.

3. Installation selon la revendication 1, caractérisée en ce que l'arrivée d'air frais et le départ d'air chaud au niveau des galeries du deuxième plan a lieu par l'intermédiaire d'une ceinture de deux galeries périphériques (13, 14), entourant les galeries du deuxième plan (4), et communiquant avec elles.

4. Installation selon l'une quelconque des revendications 1 à 3, caractérisée en ce que les déchets radioactifs sont répartis, à l'intérieur de chaque puits vertical de stockage (5), dans des tubes (15, 20) occupant la périphérie du puits et parcourus par de l'air frais ascendant, l'air chaud redescendant dans un tube central vide (22), la base de chaque tube périphérique comportant un dispositif amortisseur de chute (21) et l'ensemble des tubes reposant sur un support de base en fonte (11) rempli de béton et disposé au centre d'une niche latérale (12).

5. Installation selon la revendication 1, caractérisée en ce que les puits verticaux de stockage (5) sont obturés, à leur débouché dans les galeries du premier plan, par une plaque métallique (10) assurant la protection du personnel contre les rayonnements sans empêcher la circulation des véhicules.

6. Installation suivant l'une quelconque des revendications 1 à 5, caractérisée en ce que le premier plan supérieur de galeries est situé entre 300 et 1 000 mètres.

7. Installation suivant l'une quelconque des revendications 1 à 6, caractérisée en ce que le plan supérieur de galeries et le deuxième plan inférieur de galeries sont distants verticalement de 20 à 40 mètres, et de préférence, de 25 à 30 mètres.

8. Installation suivant l'une quelconque des revendications 1 à 7, caractérisée en ce qu'elle est creusée dans un massif rocheux composé de l'une des roches choisies dans le groupe comprenant le granit, l'argile, le sel et les roches volcaniques.

## Claims

1. Installation for the storage of radioactive wastes in a predetermined geological site comprising :
- a series of vertical shafts (2) for the access of wastes to the sub-soil and for the ventilation of air circulating by natural convection through galleries connecting the soil surface (1) to the storage site located at great depth ;
- a first upper level (3) of parallel and equidistant horizontal galleries, equipped with means for transporting the wastes ;
- a second lower level (4) of-parallel and equidistant horizontal galleries ;
- vertical shafts (5) assigned to the storage of wastes and extending between the first upper level (3) and the second lower level (4).
- at least one of the vertical shafts (2b) supplying fresh air from the soil surface, the galleries of the second level and at least another of the vertical shafts (2c) evacuating hot air from the said galleries towards the soil surface, characterized in that :
- the galleries of the second lower level are inclined at an angle a relative to the common direction of the galleries of the first upper level (3) ;
- the vertical shafts (5) assigned to the storage of wastes connect, according to a regular geometric network, the galleries of the first level (3) and of the second level (4), each shaft (5) opening out, at the upper part, into the axis of a gallery of the first level and, at the lower part, into a lateral recess (12), connected to one of the galleries of the second level, the circulation of cooling air taking place under the influence of heat released occurring in the stored wastes, in the manner of a hairpin along an ascending- descending path in the vertical shafts connecting the two gallery levels during interim storage.

2. Installation according to Claim 1, characterized in that the angle a of inclination of the galleries of the second level relative to the galleries of the first level is equal to one of the two values 30° and 45°, the regular geometric network of the vertical storage shafts between the two gallery levels being either of hexagonal meshwork or of square meshwork.

3. Installation according to Claim 1, characterized in that the arrival of fresh air and the departure of hot air at the galleries of the second level occurs through a band of two peripheral galleries (13, 14), surrounding the galleries of the second level (4), and communicating with them.

4. Installation according to any one of Claims 1 to 3, characterized in that the radioactive wastes are distributed, within each vertical storage shaft (5), in tubes (15, 20) occupying the periphery of the shaft and with ascending fresh air passing through them, hot air descending back in a central empty tube (22), the base of each peripheral tube comprising a drop damping device (21) and the whole of the tubes resting on a cast iron basal support (11) filled with concrete and arranged at the centre of a lasteral recess (12).

5. Installation according to Claim 1, characterized in that the vertical storage shafts (5) are blocked, at their opening into the galleries of the first level, by a metal plate (10) which ensures the protection of staff against radiations without preventing vehicle traffic.

6. Installation according to any one of Claims 1 to 5, characterized in that the first upper level of galleries is located between 300 and 1 000 metres.

7. Installation according to any one of claims 1 to 6, characterized in that the first upper level of galleries and the second lower level of galleries are spaced apart by 20 to 40 metres in the vertical direction and, preferably, by 25 to 30 metres.

8. Installation according to any one of Claims 1 to 7, characterized in that it is dug into a rock formation consisting of one of the rocks chosen from the group consisting of granite, clay, salt and volcanic rocks.

## Patentansprüche

1. Anlage zur Lagerung von radioaktiven Abfällen in einer vorbestimmten geologischen Struktur mit :
- einer Reihe vertikaler Schächte (2), durch die die Abfallstoffe in die Lagerstätte gebracht werden und zur Ventilation der Luft, die durch natürliche Konvektion durch die Galerien zirkuliert, die die Erdoberfläche mit der in großer Tiefe gelegenen Lagerstätte verbinden,
- einer ersten oberen Ebene (3) von horizontalen Galerien, die parallel zueinander und mit gleichem Abstand voneinander verlaufen und mit Transportmitteln für die Abfallstoffe versehen sind,
- einer zweiten unteren Ebene (4) horizontaler Galerien, die parallel zueinander und mit gleichem Abstand voneinander verlaufen,
- vertikalen Schächten (5), die für die Lagerung der Abfallstoffe bestimmt sind und sich zwischen der ersten oberen Ebene (3) und der zweiten unteren Ebene (4) erstrecken,
- wobei mindestens einer der vertikalen Schächte (2b) für eine Frischluftversorgung von der Erdoberfläche sorgt und die Galerien der zweiten Ebene und mindestens ein weiterer vertikaler Schacht (2c) die Heißluft aus den Galerien zur Erdoberfläche hintransportiert, dadurch gekennzeichnet, daß
- die Galerien der zweiten unteren Ebene gegenüber der gemeinsamen Richtung der Galerien der ersten oberen Ebene (3) mit einem Winkel a versetzt sind, und
- die zur Lagerung bestimmten vertikalen Schächte (5) die Galerien der ersten Ebene (3) und der zweiten Ebene (4) nach dem Muster eines gleichmäßigen geometrischen Gitters verbinden, wobei jeder Schacht (5), der in seinem oberen Bereich in der Achse einer Galerie der ersten Ebene mündet und mit seinem unteren Bereich in einer seitlichen Nische (12), die mit einer der Galerien der zweiten Ebene verbunden ist, und wobei die Zirkulation der Kühlluft unter der Einwirkung der Wärmeabfuhr in den gelagerten Abfallstoffen auf einem in den vertikalen Schächten auf- und absteigendem haarnadelkurvigen Weg, der die beiden Galerienebenen während der Zwischenlagerung verbindet, stattfindet.

2. Anlage nach Anspruch 1, dadurch gekennzeichnet, daß der Versetzungswinkel a der Galerien der zweiten Ebene gegenüber den Galerien der ersten Ebene gleich einem der Werte 30° oder 45° ist, wobei das gleichmäßige geometrische Gitter der senkrechten Speicherschächte zwischen den beiden Galerieebenen rechteckige oder hexagonale Maschen hat.

3. Anlage nach Anspruch 1, dadurch gekennzeichnet, daß die Ankunft frischer Luft und die Abfuhr warmer Luft bei den Galerien der zweiten Ebene über einen Gürtel zweier Randgalerien (13, 14) stattfindet, die die Galerien der zweiten Ebene (4) umgeben und mit diesen in Verbindung stehen.

4. Anlage nach einem der Ansprüche 1-3, dadurch gekennzeichnet, daß die radioaktiven Abfallstoffe im Inneren eines jeden senkrechten Lagerschachts (5) in Rohren (15, 20) verteilt sind, die die Umfangsfläche der Schächte besetzen und von frischer aufsteigender Luft durchspült werden, während die warme Luft in einem leeren zentralen Rohr (22) absteigt und wobei der Boden eines jeden Randrohrs einen Stoßdämpfer (21) aufweist und die Gesamtheit der Rohre auf einem gegossenen Basissockel (11) ruht, der mit Beton aufgefüllt ist und in der Mitte einer Seitennische (12) angeordnet ist.

5. Anordnung nach Anspruch 1, dadurch gekennzeichnet, daß die senkrechten Lagerschächte (5) an ihrer Mündung in die Galerien der ersten Ebene durch eine Metallplatte (10) verschlossen sind, die den Schutz des Personals gegen Verstrahlung gewährleistet, ohne die Fahrzeugbewegung zu beeinträchtigen.

6. Anlage nach einem der Ansprüche 1-5, dadurch gekennzeichnet, daß die erste obere Galerienebene in einer Tiefe von 300 bis 1 000 m angeordnet ist.

7. Anlage nach einem der Ansprüche 1-6, dadurch gekennzeichnet, daß die erste obere Galerienebene und die zweite untere Galerienebene vertikal mit 20 bis 40 m, vorzugsweise mit 25 bis 30 m, beabstandet sind.

8. Anlage nach einem der Ansprüche 1-7, dadurch gekennzeichnet, daß sie in ein Felsenmassiv eingearbeitet ist, das aus Felsen besteht, die aus der Gruppe gewählt sind, die Granit, Ton, Salz und Vulkanfelsen umfaßt.
